# EUROPÄISCHE PATENTSCHRIFT

(11) **EP 0 523 346 B1**
(45) Veröffentlichungstag und Bekanntmachung des Hinweises auf die Patenterteilung: **05.04.1995**
(21) Anmeldenummer: 92108462.0
(22) Anmeldetag: 20.05.1992
(51) Int. Cl.: B65H 45/28, B41F 13/60, B26D 7/27

(54) **Vorrichtung zum Transport einer Papierbahn in den Falzapparat einer Druckerpresse**
Device for transport of a paper web in folding apparatus for a printing press
Dispositif de transport d'une bande de papier dans une plieuse pour une presse d'impression

(30) Priorität: 14.06.1991 US 715369
(43) Veröffentlichungstag der Anmeldung: 20.01.1993
(73) Patentinhaber: Heidelberger Druckmaschinen Aktiengesellschaft, D-69019 Heidelberg (DE)
(72) Erfinder: Palmatier, Roland T., Durhan, NH 03824 (US); Hearn, Michael L., Dover, NH 03820 (US)
(74) Vertreter: Stoltenberg, Heinz-Herbert Baldo

(56) Entgegenhaltungen:
- EP-A- 0 249 874

## Beschreibung

### Bereich der Erfindung

Die vorliegende Erfindung betrifft eine Vorrichtung zum Befördern einer Papierbahn in einer Druckerpresse.

### Stand der Technik

Die Europäische Patentveröffentlichung Nr. 0 249 874 offenbart ein Gerät, das den Eintrittsteil einer Folge von Druckerzeugnissen zwangsläufig in V-förmiger Konfiguration gestaltet. Dieses Gerät beinhaltet zwei einander gegenüberliegend angeordnete drehbare Wellen. Jede Welle trägt Rollen mit unterschiedlicher Durchmesser. Die Wellen sind einander gegenüberliegend angeordnet, wobei jeweils eine Rolle auf einer Welle einer Rolle mit anderem Durchmesser auf der anderen Welle gegenüberliegt. Diese Rollen zwingen das zwischen den Wellen durchgeführte Druckerzeugnis in eine V-förmige Konfiguration.

Wenn in einer Druckerpresse mehrseitige Druckerzeugnisse erzeugt werden, bildet sich ein beim Aufeinanderschichten mehrerer Papierbahnen in überlappender Anordnung ein Stapel. Diese gestapelte Bahn wird dann zwischen zwei Schneidezylindern durchgeführt, wo Schneidemesser die gestapelten Bahnen in Bahnabschnitte unterteilen. Nach dem Schnitt besteht die Gefahr, daß die sich überlappenden Schichten der gestapelten Bahnen durch den Luftwiderstand an ihren Eintrittskanten aufgefächert werden, wenn sich die Bahnstapel von dem Paar Schneidezylindern zu einer benachbarten Fördervorrichtung bewegen. Das Auffächern der Stapel verhindert eine stellungsgenauen Weiterbeförderung der Anfänge der gestapelten Bahnen in die Fördervorrichtung.

Das in der Europäischen Patentschrift 0 249 874 geoffenbarte Gerät kann nicht in einer Stellung aufgestellt werden, daß es die gestapelten Bahnen aufnimmt, wenn diese, wie oben beschrieben, in einer Druckerpresse von den zwei Schneidezylindern wegbewegt werden.

Wenn sich eine Lage eines solchen Bahnstapels beim Einfahren in die Fördervorrichtung auffächert, kann sie einen Papierstau verursachen, der die ganze Bahn verdirbt. Daraus ergeben sich lange und teuere Ausfallszeiten für das Gerät.

### Zusammenfassende Beschreibung der Erfindung

Die vorliegende Erfindung überwindet den obigen und noch weitere Nachteile des Standes der Technik und stellt ein Gerät bereit, das die korrekte und positionsgenaue Beförderung einer Papierbahn in einer Druckerpresse gewährleistet.

Gemäß der vorliegenden Erfindung beinhaltet ein Gerät zum Fördern einer Papierbahn in eine Druckerpresse ein Paar Schneidezylinder und eine Fördervorrichtung zum Bewegen von Papierbahnenabschnitten weg von den Schneidezylindern. Diese Fördervorrichtung befördert die Papierbahnenabschnitte zu Weiterverarbeitungsgeräten wie z.B. einem Falzapparat. Einer der Schneidezylinder hat mindestens ein Schneideauflager und der andere Schneidezylinder hat mindestens ein Schneidemesser. Jeder der Schneidezylinder weist eine Vielzahl von Streifen auf, die von ihm getragen werden. Die Streifen auf jedem Schneidezylinder erstrecken sich in Umfangsrichtung und sind axial beabstandet voneinander angeordnet. Wenn sich die Streifen durch den Walzenspalt zwischen den beiden Zylindern bewegen, erteilen sie dem sich durch den Walzenspalt bewegenden Eintrittsteil der Papierbahn ein verstärkendes Profil. Jeder der Schneidezylinder hat ferner eine auf ihm angeordnete Glättfläche. Diese Glättflächen bewegen sich hinter den Streifen durch den Walzenspalt zwischen den beiden Schneidezylindern und entfernen das Verstärkungsprofil vom Eintrittsteil der sich durch den Walzenspalt bewegenden Papierbahn.

Die Erfindung ermöglicht vorteilhafterweise eine genaue Führung rung der einzelnen aufeinanderfolgenden Eintrittsteile der Papierbahn, die sich von dem Walzenspalt zwischen den beiden Schneidezylindern zur Fördervorrichtung bewegen, weil die aufeinanderfolgenden Eintrittsteile der Papierbahn jeweils ein Verstärkungsprofil erhalten.

Das Verstärkungsprofil an jedem der aufeinanderfolgenden Eintrittsteile der Papierbahn stellt sicher, daß alle überlappenden Schichten der Papierbahn ohne Notwendigkeit einer weiteren Führung zusammen bewegt und in die Fördervorrichtung befördert werden. Somit werden Papierbahnstaus und die damit verbundenen teueren Ausfallszeiten vermieden.

In der erfindungsgemäßen, bevorzugten Ausführungsform wird dieses der Papierbahn periodisch erteilte Verstärkungsprofil beim Durchfahren der Papierbahn durch den Walzenspalt zwischen den Schneidezylindern durch die Glättflächen an den Schneidezylindern wieder geglättet, bevor der Eintrittsteil der Papierbahn geschnitten wird, um einen Papierbahnabschnitt zu erzeugen.

Die Glattwirkung der Glattflächen im Spalt zwischen den Schneidezylindern auf den hinteren Teil der Bahn, wird sich entlang der Bahn fortpflanzen, so daß, auf Grund der Eigensteifigkeit der Bahn, auch das Verstärkungsprofil am Eintrittsteil der Bahn wieder geglättet wird.

Die erfindungsgemäß bevorzugte Ausführungsform verstärkt auf diese Weise jeweils den neu gebildeten Eintrittsteil der Papierbahn, so daß sie sich von den Schneidezylindern zur Fördervorrichtung bewegt, ohne daß sich die einzelnen Lagen voneinander trennen. Die Glättflächen der Schneidezylinder glätten das Verstärkungsprofil der Papierbahn beim Durchfahren durch den Walzenspalt zwischen den Schneidezylindern wieder, so daß es nicht zur bleibenden Deformation der Papierbahn kommt.

Weiter enthält die Fördervorrichtung der erfindungsgemäß bevorzugten Ausführungsform ein Paar Rollen und ein Paar Bänder. Die Bänder bewegen sich auf den Rollen und fassen die abgeschnittenen Papierbahnstücke, um diese abgeschnittenen Papierbahnstücke von den Schneidezylindern weg zu befördern. Die Bogenlängen dieser Streifen, die sich auf diesen Schneidezylindern umfangsmäßig erstrecken, entsprechen dem Raumabstand zwischen dem Walzenspalt an den Schneidezylindern und den Achsen dieser Rollen der Fördervorrichtung.

Die erfindungsgemäß bevorzugte Ausführungsform erteilt somit dem Eintrittsteil der Papierbahn ein Verstärkungsprofil, das es ermöglicht, den Raum zwischen dem Walzenspalt an den Schneidezylindern und der Fördervorrichtung zu überbrücken.

Ebenfalls in Übereinstimmung mit der erfindungsgemäß bevorzugten Ausführungsform erstreckt sich das der Papierbahn periodisch erteilte Verstärkungsprofil über die gesamte Breite der Papierbahn.

Die Streifen und die Glättflächen werden bevorzugt aus Gummi oder Kunststoff hergestellt und sind auf die Flächen der Schneidezylinder aufgeklebt. Somit können die alten Zylinder bei papierverarbeitenden Maschinen in einer Druckerpresse erfindungsgemäß nachgerüstet werden. Alternativ lassen sich die Streifen und/oder die Glättflächen auch als dünne Platten mit einer Krümmung ausbilden, die der Krümmung der Schneidezylinder entspricht, auf die sie montiert werden.

In der bevorzugten Ausführungsform ist die Bogenlänge der Streifen und die Bogenlänge der den Streifen folgenden Glättflächen im wesentlichen gleich dem umfangsmäßigen Abstand zwischen den Schneidemessern, die einander auf den mit Schneidemessern ausgerüsteten Schneidezylindern folgen. Gleicherweise sind die Bogenlängen der Streifen und die Bogenlängen der den Streifen folgenden Glättflächen im wesentlichen gleich dem umfangsmäßigen Abstand zwischen den Schneideauflagern, die einander auf dem anderen Schneidezylinder folgen. Somit wird fast der gesamte Umfang jedes Schneidezylinders zum Fördern der Papierbahn ausgenutzt.

### Kurze Beschreibung der Zeichnungen

Die obigen und noch weitere Merkmale der Erfindung werden dem Fachmann beim Lesen der folgenden Beschreibung einer bevorzugten Ausführungsform unter Bezugnahme auf die begleitenden Zeichnungen ohne weiteres klar. In diesen Zeichnungen sind:
Fig. 1 ein Aufriß eines erfindungsgemäß gebauten Geräts;
Fig. 2 eine Ansicht entlang der Linie 2-2 in Fig. 1; und
Fig. 3 eine Ansicht eines Zylinders gemäß Fig. 1 und 2.

### Beschreibung einer bevorzugten Ausführungsform

Gemäß Fig. 1 beinhaltet eine erfindungsgemäß gebaute Druckerpresse einen ersten und einen zweiten Schneidezylinder 3 und 4. Eine Bahn 1, vorzugsweise Papier, die sich durch den Walzenspalt zwischen dem ersten und dem zweiten Schneidezylinder 3 und 4 bewegt, wird in Bahnabschnitte 2 geschnitten. Die Bahn 1 wird durch Schneidemesser 8 geschnitten, die im zweiten Schneidezylinder 4 an diametral gegenüberliegenden Stellen angeordnet sind. Diese Schneidemesser 8 treffen auf Schneideauflager 7, die auf dem ersten Schneidezylinder 3 an diametral gegenüberliegenden Stellen angeordnet sind. Die Bahnabschnitte 2, die von der Bahn 1 im Walzenspalt abgeschnitten wurden, erstrecken sich in einen Einschub- oder Eintrittsbereich einer Fördervorrichtung 13. Die Bahnabschnitte 2 werden dann von Förderbändern 10 gefaßt und von diesen der weiteren Verarbeitung, wie z.B. Falzen, zugeführt.

Eine Mehrzahl von Streifen 5, die auf dem ersten und dem zweiten Schneidezylinder 3 und 4 montiert sind, erstrecken sich im Umfangsrichtung von den Schneideauflagern 7 bzw. den Schneidemessern 8 aus. Glättflächen 6 sind auf dem ersten und dem zweiten Schneidezylinder 3 und 4 montiert und erstrecken sich von den Streifen 5 aus bis zum nächsten Schneideauflager 7 bzw. zum nächsten Schneidemesser 8.

Sobald ein Bahnabschnitt 2 durch Zusammenwirken von Schneidemesser 8 und Schneideauflager 7 von der Papierbahn 1 abgeschnitten wurde, wirken die Streifen 5 auf den neuen Eintrittsteil der Bahn 1. Diese Streifen 5 drücken der Bahn 1 periodisch ein neues Verstärkungsprofil auf. Die Bogenlängen 12 der Streifen 5, gemessen entlang dem Umfang des ersten Schneidezylinders 3 und des zweiten Schneidezylinders 4, sind so berechnet, daß die Länge des neu auf den Eintrittsteil der Bahn 1 aufgedrückten Verstärkungsprofils in etwa dem Raumabstand vom Walzenspalt zwischen den zwei Schneidezylindern 3 und 4 zu den Drehachsen der Rollen 9 entspricht.

In Fig. 1 ist dieser Abstand mit "X" bezeichnet. In der erfindungsgemäß bevorzugten Ausführungsform ist die Bogenlänge 12 gleich dem Abstand "X". Kurz bevor der Eintrittsteil der Papierbahn 1, auf die ein Verstärkungsprofil aufgedrückt wurde, von den Förderbändern 10 ergriffen wird, bearbeiten die Glättflächen 6 diesen Teil der Papierbahn 1, sobald die Glättflächen 6 hinter den Streifen 5 in den Walzenspalt eintreten. Die Glattwirkung der Glattflächen 6 im Spalt zwischen den Schneidezylindern 3 und 4 auf den hinteren Teil der Bahn, wird sich entlang der Bahn fortpflanzen, so daß, auf Grund der Eigensteifigkeit der Bahn, auch das Verstärkungsprofil am Eintrittsteil der Bahn wieder geglättet wird. Das entfernt das Verstärkungsprofil aus dem Eintrittsteil der Bahn 1, bevor der Eintrittsteil der Bahn 1 geschnitten und zum Eingriff mit den Förderbändern 10 befördert wird.

Diese periodische Profilierung der Bahn 1 sichert eine einwandfreie Überbrückung des freien Raums zwischen den zwei Schneidezylindern 3 und 4 und dem Eintritts- bzw. Eintrittsbereich der Fördervorrichtung 13. Die Glättwirkung der Glättflächen 6 erstreckt sich vom Walzenspalt bis zur Eintrittskante der Bahn 1. Der geglättete Bereich der Bahn wird dann abgeschnitten, sobald das nächstfolgende Schneidemesser 8 und das Schneideauflager 7 hinter den Glättflächen 6 in den Walzenspalt eintreten. Der abgeschnittene Teil 2 der Bahn weist somit kein Verstärkungsprofil auf. Der abgeschnittene Teil 2 der Bahn tritt im glatten, flachen Zustand in die Fördervorrichtung 13 ein und wird von den Förderbändern 10 ergriffen. Das zeitrichtige Aufbringen und Entfernen der Verstärkungsprofile aus den aufeinanderfolgenden Eintrittsteilen der Papierbahn 1 vor Eintreten der abgeschnittenen Teile 2 in die Fördervorrichtung 13 stellt sicher, daß die Förderbänder 10 den Bahnabschnitten 2 keine permanente Deformierung aufdrücken. Die Qualität des Endprodukts der Bahnabschnitte 2 wird nicht beeinträchtigt, weil das Verstärkungsprofil aus den Bahnabschnitten 2 wieder entfernt wird, bevor die Bahnabschnitte 2 zwischen die Förderbänder 10 eingeführt werden. Das ist besonders vorteilhaft, wenn die Weiterverarbeitung der Bahnabschnitte 2 das Falzen beinhaltet.

Zusätzlich zum Flachpressen des Eintrittsteils der Bahn 1 stützen die Glättflächen 6 auch den Eintrittsteil 1, während er sich vom Walzenspalt wegbewegt. Die Bahn 1 bleibt während der Bewegung straff gespannt. Damit wird ein etwaiges Auffächern der Bahnabschnitte 2 verhindert. Der Luftwiderstand, den die Bahn im freien Raum zwischen den zwei Schneidezylindern 3 und 4 und der Fördervorrichtung 13 erfährt, kann die übereinandergeschichteten Lagen der Bahn 1 nicht voneinander trennen, weil die Bahn 1 durch das Verstärkungsprofil stabilisiert wird. Die Bahn 1 und der Bahnabschnitt 2 können daher mit höherer Geschwindigkeit bewegt werden, als in Geräten auf dem Stand der Technik.

Die Streifen 5 und die Glättflächen 6 lassen sich auch schalenförmig, vorzugsweise aus Metall, herstellen und auf die Zylinder in Falzgeräten oder sonstigen Papierverarbeitungsgeräten montieren.

Wie in Fig. 2 dargestellt wird, erstrecken sich die auf die Schneidezylinder 3 und 4 aufmontierten Streifen 5 jeweils umfangsmäßig in Längsrichtung und sind vom benachbarten Streifen 5 jeweils axial beabstandet angeordnet. Zusätzlich sind die Streifen 5 auf einem Zylinder 3 bzw. 4 gegenüber den Streifen 5 des jeweils anderen Zylinders 3 bzw. 4 axial versetzt angeordnet. In dieser bevorzugten Anordnung erteilen die zahlreichen Streifen 5 der Bahn 1 ein allgemein welliges Verstärkungsprofil jedesmal dann, wenn sie den Eintrittsteil der Bahn ergreifen, der sich durch den Walzenspalt zwischen den rotierenden Zylindern 3 und 4 erstreckt. Dieses wellige Profil beinhaltet zahlreiche Biegungen in der Bahn, die über die Bahnbreite beabstandet aufgebracht sind, und somit die Bahn im wesentlichen über die gesamte Bahnbreite verstärken. Alternativ könnte auch eine geringere Anzahl Biegungen oder auch nur eine einzige Biegung auf die Bahn aufgebracht werden, um eine wunschgemäße Versteifung zu erzeugen. Z.B. könnte auf jedem der Schneidezylinder 3 und 4 ein einziger Streifen 5 aufgebracht werden, um ein Verstärkungsprofil mit nur einer einzigen Biegung in der Bahn zu erzeugen. Die Streifen 5 können jeweils einzeln aufmontiert werden oder auch auf einer dünnen Grundplatte vorbefestigt werden, die dann auf die Zylinder 3 bzw. 4 aufmontiert wird. Unmittelbar folgend auf die Streifen 5 sind die Glättflächen 6 angeordnet. Die Glättflächen erstrecken sich in Umfangsrichtung auf den Schneidezylindern 3 und 4 von den Streifen 5 bis zum jeweils nachfolgenden Schneideauflager 7 bzw. Schneidemesser 8. In der bevorzugten Ausführungsform weisen die Schneidezylinder 3 und 4 jeweils nur zwei Schneideauflager 7 bzw. Schneidemesser 8 auf, aber es könnten auch zusätzliche Schneideauflager 7 und Schneidemesser 8 eingesetzt werden.

Wie in Fig. 2 dargestellt wird, sind der erste und der zweite Schneidezylinder 3 und 4 in den Seitenwänden einer Falzvorrichtung einer Druckerpresse drehbar gelagert.

Wie in Fig. 3 dargestellt wird, erstrecken sich die Schneidemesser 8 durch Backenstücke 11. Die Streifen 5 und die Glättflächen 6 erstrecken sich zwischen Aussparungen, in die die Backenstücke 11 eingesetzt sind. Fast der ganze Umfang der Zylinder 3 und 4 wird auf dieses Weise zum Profilieren und Glätten der Bahn 1 genutzt.

Die Erfindung wurde unter Bezugnahme auf eine bevorzugte Ausführungsform beschrieben. Verbesserungen, Änderungen und Modifizierungen werden dem Fachmann ohne weiteres klar. Solche Verbesserungen, Änderungen und Modifizierungen gelten daher als in Umfang und Wesen der Erfindung und der nachfolgenden Ansprüche eingeschlossen.

## Patentansprüche

1. Vorrichtung zum Fördern einer Bahn in einer Druckerpresse, wobei diese Vorrichtung gekennzeichnet ist durch:
einen ersten Schneidezylinder (3), der mindestens ein Schneideauflager (7) aufweist;
einen zweiten Schneidezylinder (4), der mindestens ein Schneidemesser (8) aufweist, das in einem Walzenspalt zwischen diesem ersten und zweiten Schneidezylinder (3, 4) auf das Schneideauflager (7) stößt und das die Bahn (1) durchschneidet, um einen Eintrittsteil dieser Bahn (1) zu bilden, der sich durch diesen Walzenspalt bewegt;
Streifen (5), die auf diesem ersten und diesem zweiten Schneidezylinder (3 und 4) gehaltert sind, wobei diese Streifen (5) auf diesem ersten und diesem zweiten Schneidezylinder (3, 4) Positionen einnehmen, in denen diese Streifen jedem neu gebildeten Eintrittsteil der Bahn (1) ein Verstärkungsprofil aufdrücken, sobald sich diese Streifen (5) durch den Walzenspalt bewegen;
Glättflächen (6) auf diesem ersten und diesem zweiten Schneidezylinder (3, 4), wobei diese Glättflächen (6) auf diesem ersten und diesem zweiten Schneidezylinder (3, 4) Positionen einnehmen, in denen diese Glättflächen (6) das Verstärkungsprofil aus den Eintrittsteilen der Bahn (1) indirekt, auf Grund der Eigensteifigkeit der Bahn, wieder entfernen, sobald sich diese Glättflächen (6) hinter diesen Streifen (5) durch den Walzenspalt bewegen; und
eine Fördervorrichtung (13) zum Fördern der abgeschnittenen Bahnabschnitte (2) weg von diesem ersten und diesem zweiten Schneidezylinder (3 und 4).

2. Vorrichtung gemäß Anspruch 1, bei der dieses Schneidemesser (8) und dieses Schneideauflager (7) den Einvon der Bahn (1) abschneiden, um einen Bahnabschnitt (2) zu bilden, nachdem diese Streifen (5) dem Eintrittsteil der Bahn (1) ein Verstärkungsprofil aufgedrückt haben, diese Glättflächen (6) das Verstärkungsprofil wieder aus dem Eintrittsteil der Bahn (1) entfernt haben, bevor das Schneidemesser (8) und das Schneideauflager (7) den Eintrittsteil von der Bahn (1) abschneiden.

3. Vorrichtung gemäß Anspruch 1, ferner dadurch gekennzeichnet, daß die Fördervorrichtung (13) ein Paar Rollen (9) und ein Paar Förderbänder (10) aufweist, die über diese Rollen (9) laufen und die sich annähern, um die Bahnabschnitte (2) zu fassen, wobei diese Rollen (9) Achsen aufweisen, die in einem bestimmten Abstand von dem Walzenspalt entlang des Wegs angeordnet sind, den diese Bahnabschnitte (2) zurücklegen müssen, wobei sich diese Streifen (5) umfangsmäßig um diese Schneidezylinder (3 und 4) erstrecken und diese Streifen (5) eine Länge aufweisen, die annähernd gleich ist mit dem Abstand zwischen dem Walzenspalt und den Achsen dieser Rollen (9).

4. Vorrichtung gemäß Anspruch 1, ferner dadurch gekennzeichnet, daß diese Streifen (5) der Bahn (1) ein Verstärkungsprofil aufdrücken, das sich im wesentlichen quer über die gesamte Breite der Bahn (1) erstreckt.

5. Vorrichtung gemäß Anspruch 1, ferner dadurch gekennzeichnet, daß diese Streifen (5) und diese Glättflächen (6) auf diesen ersten und diesen zweiten Schneidezylinder (3 und 4) aufgeklebt sind.

6. Vorrichtung gemäß Anspruch 1, ferner dadurch gekennzeichnet, daß diese Streifen (5) und diese Glättflächen (6) aus Gummi oder Kunststoff geformt sind.

7. Vorrichtung gemäß Anspruch 1, ferner dadurch gekennzeichnet, daß diese Streifen (5) und diese Glättflächen (6) auf Platten ausgebildet sind, die auf diesem ersten und diesem zweiten Schneidezylinder (3 und 4) aufmontiert sind, wobei diese Platten jeweils eine Krümmung aufweisen, die der Krümmung des entsprechenden Schneidezylinders (3 bzw. 4) entspricht.

8. Vorrichtung gemäß Anspruch 1, ferner dadurch gekennzeichnet, daß dieser erste Schneidezylinder (3) ein Paar Schneideauflager (7) aufweist, die umfangsmäßig beabstandet voneinander angeordnet sind, Streifen (5) und eine Glättfläche (6) auf diesem ersten Schneidezylinder (3) zwischen diesem Paar Schneideauflager (7) angeordnet sind, die Summe der Bogenlänge dieser Streifen (5) und der Bogenlänge dieser Glättfläche (6) im wesentlichen gleich ist dem umfangsmäßigen Abstand zwischen diesen Schneideauflagern (7), dieser zweite Schneidezylinder (4) ein Paar umfangsmäßig im Abstand angeordneter Schneidemesser (8) aufweist, wobei die Streifen (5) und eine Glättfläche (6) auf diesem zweiten Schneidezylinder (4) zwischen diesem Paar Schneidemesser (8) angeordnet sind, wobei die Summe der Bogenlänge dieser Streifen (5) und der Bogenlänge dieser Glättfläche (6) auf diesem zweiten Schneidezylinder (4) im wesentlichen gleich ist mit dem umfangsmäßigen Abstand zwischen diesem Paar Schneidemesser (8).

9. Eine Bahnbehandlungsvorrichtung, enthaltend ein Paar drehbarer Zylinder (3, 4), wobei diese Zylinder (3, 4) einen Walzenspalt definieren, durch den die Bahn zwischen diesen beiden Zylindern (3, 4) läuft, und die Schneidemittel (7, 8, 11) zum Schneiden dieser Bahn in Bahnabschnitte aufweisen, wobei diese Schneidemittel (7, 8, 11) die Bahn so schneiden, daß eine Eintrittskante eines Eintrittsbahnteils definiert wird, der sich durch diesen Walzenspalt vorschiebt, wobei diese Bahnbehandlungsvorrichtung dadurch gekennzeichnet ist, daß
diese Zylinder (3, 4) jeweils ein erstes Oberflächenmittel (5) aufweisen, um dem Eintrittsbahnteil ein Verstärkungsprofil aufzudrücken; und
diese Zylinder (3, 4) jeweils ein zweites Oberflächenmittel (6) aufweisen, um das Verstärkungsprofil aus dem Eintrittsbahnteil indirekt, auf Grund der Eigensteifigkeit der Bahn, wieder zu entfernen.

10. Eine Bahnbehandlungsvorrichtung gemäß Anspruch 9, die ferner dadurch gekennzeichnet ist, daß dieses zweite Oberflächenmittel (6) das Verstärkungsprofil aus dem Eintrittsbahnteil wieder entfernt, bevor das Schneidemittel (7, 8, 11) den Eintrittsbahnteil abschneidet.

11. Eine Bahnbehandlungsvorrichtung gemäß Anspruch 9, in dem die Schneidemittel (7, 8, 11) den Eintrittsbahnteil abschneiden um einen Bahnabschnitt (2) zu bilden, der sich von diesem Walzenspalt wegbewegt, und das ferner gekennzeichnet ist durch ein Fördermittel (13) zum Bewegen dieser Bahnabschnitte (2) weg von dem Walzenspalt, wobei dieses Fördermittel (13) Glieder (10) einschließt, die bewegliche Oberflächen haben, die die Bahnabschnitte (2) berühren und fördern, wobei diese beweglichen Oberflächen und der Walzenspalt zwischen sich einen offenen Raum definieren, dieses erste Oberflächenmittel (5) den Eintrittsbahnteil über diesen offenen Raum zu diesen beweglichen Flächen fördert, diese zweiten Oberflächenmittel (6) das Verstärkungsprofil aus dem Eintrittsbahnteil entfernen, bevor sich der Eintrittsbahnteil über einen vorgegebenen Abstand (x) hinaus über diesen offenen Raum von diesem Walzenspalt zu diesen beweglichen Oberflächen bewegt.

12. Ein Bahnbehandlungsgerät gemäß Anspruch 9, das ferner dadurch gekennzeichnet ist, daß diese ersten Oberflächenmittel (5) wenigstens einen Streifen (5), der sich in Umfangsrichtung auf diesem ersten Schneidezylinder (3), und wenigstens einen Streifen (5), der sich axial versetzt gegenüber der Stellung des Streifens (5) auf dem ersten Schneidezylinder (3) in Umfangsrichtung auf diesem zweiten Schneidezylinder (4) erstreckt, aufweisen.

## Claims

1. Device for transporting a web in a printing press, the said device being characterised by:
a first cutting cylinder (3) having at least one cutting anvil (7);
a second cutting cylinder (4) having at least one cutting knife (8), which meets the cutting anvil (7) in a nip between the said first and second cutting cylinders (3, 4) and which cuts through the web (1) to form a leading portion of the said web (1), which leading portion moves through the said nip;
strips (5) which are mounted on the said first and second cutting cylinders (3 and 4), the said strips (5) taking up positions on the said first and second cutting cylinders (3, 4) in which the said strips impress a reinforcing profile onto each newly formed leading portion of the web (1) as soon as the said strips (5) move through the nip;
smoothing surfaces (6) on the said first and second cutting cylinders (3, 4), the said smoothing surfaces (6) taking up positions on the said first and second cutting cylinders (3, 4), in which positions the said smoothing surfaces (6) again remove the reinforcing profile from the leading portions of the web (1) indirectly, owing to the inherent rigidity of the web, as soon as the said smoothing surfaces (6) move through the nip behind the said strips (5); and
a transport device (13) for transporting the cut-off web sections (2) away from the said first and second cutting cylinders (3 and 4).

2. Device according to Claim 1, in which the said cutting knife (8) and the said cutting anvil (7) cut the leading portion from the web (1) to form a web section (2), after the said strips (5) have impressed a reinforcing profile onto the leading portion of the web (1) and the said smoothing surfaces (6) have again removed the reinforcing profile from the leading portion of the web (1) before the cutting knife (8) and the cutting anvil (7) cut the leading portion from the web (1).

3. Device according to Claim 1, further characterised in that the transport device (13) has a pair of rollers (9) and a pair of conveyor belts (10) which run over the said rollers (9) and which converge to grasp the web sections (2), the said rollers (9) having axes which are disposed at a certain distance from the nip along the path which the said web sections (2) must cover, the said strips (5) extending circumferentially about the said cutting cylinders (3 and 4) and the said strips (5) having a length which is approximately equal to the distance between the nip and the axes of the said rollers (9).

4. Device according to Claim 1, further characterised in that the said strips (5) impress onto the web (1) a reinforcing profile which extends essentially transversely across the entire width of the web (1).

5. Device according to Claim 1, further characterised in that the said strips (5) and the said smoothing surfaces (6) are adhered to the said first and second cutting cylinders (3 and 4).

6. Device according to Claim 1, further characterised in that the said strips (5) and the said smoothing surfaces (6) are formed from rubber or synthetic material.

7. Device according to Claim 1, further characterised in that the said strips (5) and the said smoothing surfaces (6) are formed on plates which are mounted on the said first and second cutting cylinders (3 and 4), the said plates each having a curvature corresponding to the curvature of the corresponding cutting cylinder (3 or 4).

8. Device according to Claim 1, further characterised in that the said first cutting cylinder (3) has a pair of cutting anvils (7) spaced circumferentially apart, strips (5) and a smoothing surface (6) on the said first cutting cylinder (3) are disposed between the said pair of cutting anvils (7), the sum of the arc length of the said strips (5) and the arc length of the said smoothing surface (6) is essentially equal to the circumferential distance between the said cutting anvils (7), the said second cutting cylinder (4) has a pair of cutting knives (8) spaced circumferentially apart, the strips (5) and a smoothing surface (6) on the said second cutting cylinder (4) being disposed between the said pair of cutting knives (8), the sum of the arc length of the said strips (5) and the arc length of the said smoothing surface (6) on the said second cutting cylinder (4) being essentially equal to the circumferential distance between the said pair of cutting knives (8).

9. A web-handling device containing a pair of rotatable cylinders (3, 4), the said cylinders (3, 4) defining a nip, through which the web runs between the said two cylinders (3, 4), and having the cutting means (7, 8, 11) for cutting the said web into web sections, the said cutting means (7, 8, 11) cutting the web such that a leading edge of a leading web portion is defined, which leading web portion feeds forward through the said nip, the said web-handling device being characterised in that the said cylinders (3, 4) each have a first surface means (5) for impressing a reinforcing profile onto the leading web portion; and
the said cylinders (3, 4) each have a second surface means (6) for removing again the reinforcing profile from the leading web portion indirectly, owing to the inherent rigidity of the web.

10. A web-handling device according to Claim 9, which is further characterised in that the said second surface means (6) again removes the reinforcing profile from the leading web portion before the cutting means (7, 8, 11) cuts off the leading web portion.

11. A web-handling device according to Claim 9, in which the cutting means (7, 8, 11) cuts off the leading web portion to form a web section (2) moving away from the said nip, and which is further characterised by a transport means (13) for moving the said web sections (2) away from the nip, the said transport means (13) including members (10) having movable surfaces which make contact with and transport the web sections (2), the said movable surfaces and the nip defining an open space between them, the said first surface means (5) transporting the leading web portion across the said open space to the said movable surfaces, the said second surface means (6) removing the reinforcing profile from the leading web portion before the leading web portion moves beyond a predetermined distance (x) across the said open space from the said nip to the said movable surfaces.

12. A web-handling device according to Claim 9, which is further characterised in that the said first surface means (5) has at least one strip (5) extending in the circumferential direction on the said first cutting cylinder (3) and at least one strip (5) extending, axially offset in relation to the location of the strip (5) on the first cutting cylinder (3), in the circumferential direction on the said second cutting cylinder (4).

## Revendications

1. Dispositif de transport d'une feuille continue dans une presse d'impression, ce dispositif étant caractérisé par :
un premier cylindre de coupe (3) qui comprend au moins un appui de coupe (7) ;
un second cylindre de coupe (4) qui comprend au moins une lame de coupe (8) qui bute sur l'appui de coupe (7) dans la zone de contact entre ce premier et ce second cylindre de coupe (3, 4) et sectionne la feuille continue (1) de manière à former une partie d'entrée de cette feuille continue (1) qui se déplace dans cette zone de contact entre cylindres ;
des bandes (5) qui sont fixées sur ce premier et ce second cylindre de coupe (3 et 4), ces bandes (5) occupant sur ce premier et ce second cylindre de coupe (3, 4) des positions auxquelles ces bandes forment dans chaque nouvelle partie d'entrée formée de la feuille continue (1) une empreinte d'un profil de raidissement dès que ces bandes (5) se déplacent dans la zone de contact entre cylindres ;
des surfaces de lissage (6) réalisées sur ce premier et ce second cylindre de coupe (3, 4), ces surfaces de lissage (6) occupant sur ce premier et ce second cylindre de coupe (3, 4) des positions auxquelles ces surfaces de lissage (6) éliminent à nouveau indirectement, en raison de la rigidité propre de la feuille continue, le profil de raidissement des parties d'entrée de la feuille continue (1) dès que ces surfaces de lissage (6) se déplacent dans la zone de contact entre cylindres derrière ces bandes (5) ; et
un dispositif de transport (13) pour évacuer les morceaux coupés de feuille (2) de ce premier et de ce second cylindre de coupe (3 et 4).

2. Dispositif selon la revendication 1, dans lequel cette lame de coupe (8) et cet appui de coupe (7) coupent la partie d'entrée de la feuille continue (1) afin de former un morceau de feuille (2) après que ces bandes (5) ont formé dans la partie d'entrée de la feuille continue (1) une empreinte d'un profil de raidissement, que ces surfaces de lissage (6) ont à nouveau éliminé le profil de raidissement de la partie d'entrée de la feuille continue (1) et avant que la lame de coupe (8) et que l'appui de coupe (7) coupent la partie d'entrée de la feuille continue (1).

3. Dispositif selon la revendication 1, caractérisé par ailleurs en ce que le dispositif de transport (13) comprend deux rouleaux (9) et du deux rubans transporteurs (10) qui passent sur ces rouleaux (9) et qui se rapprochent l'un de l'autre pour saisir les morceaux de feuille (2), ces rouleaux (9) ayant des axes qui sont disposés à une distance déterminée de la zone de contact des cylindres le long du trajet que ces morceaux de feuille (2) doivent parcourir, ces bandes (5) étant disposées à la circonférence autour de ces cylindres de coupe (3 et 4) et ces bandes (5) ayant une longueur qui est à peu près égale à la distance comprise entre la zone de contact entre cylindres et les axes de ces rouleaux (9).

4. Dispositif selon la revendication 1, caractérisé par ailleurs en ce que ces bandes (5) forment dans la feuille continue (1) une empreinte d'un profil de raidissement qui est disposé sensiblement perpendiculairement sur la totalité de la largeur de la feuille continue (1).

5. Dispositif selon la revendication 1, caractérisé par ailleurs en ce que ces bandes (5) et ces surfaces de lissage (6) sont collées sur ce premier et ce second cylindre de coupe (3 et 4).

6. Dispositif selon la revendication 1, caractérisé par ailleurs en ce que ces bandes (5) et ces surfaces de lissage (6) sont réalisées en caoutchouc ou en matière plastique.

7. Dispositif selon la revendication 1, caractérisé par ailleurs en ce que ces bandes (5) et ces surfaces de lissage (6) sont réalisées sur des plaques qui sont montées sur ce premier et ce second cylindres de coupe (3 et 4), chacune de ces plaques ayant une courbure qui correspond à la courbure du cylindre correspondant de coupe (3 ainsi que 4).

8. Dispositif selon la revendication 1, caractérisé par ailleurs en ce que ce premier cylindre de coupe (3) comporte deux appuis de coupe (7) qui sont placés à distance l'un de l'autre à la circonférence, des bandes (5) et une surface de lissage (6) qui sont disposées sur ce premier cylindre de coupe (3) entre ces deux appuis de coupe (7), la somme de la longueur d'arc de ces bandes (5) et de la longueur d'arc de cette surface de lissage (6) étant sensiblement égale à la distance à la circonférence entre ces appuis de coupe (7), ce second cylindre de coupe (4) comporte deux lames de coupe (8) placées à distance l'une de l'autre à la circonférence, les bandes (5) et une surface de lissage (6) étant disposées sur le second cylindre de coupe (4) entre ces deux lames de coupe (8), la somme de la longueur d'arc de ces bandes (5) et de la longueur d'arc de cette surface de lissage (6) sur ce second cylindre de coupe (4) étant sensiblement égale à la distance séparant ces deux lames de coupe (8) à la circonférence.

9. Dispositif de traitement d'une feuille continue, comprenant deux cylindres rotatifs (3, 4), ces cylindres (3, 4) ayant une zone de contact par laquelle la feuille continue passe entre ces deux cylindres (3, 4) ainsi que les organes de coupe (7, 8, 11) destinés à couper cette feuille continue en morceaux de feuille, ces organes de coupe (7, 8, 11) coupant la feuille continue de manière que soit défini un bord d'entrée d'une partie d'entrée de la feuille continue qui avance dans cette zone de contact entre cylindres, ce dispositif de traitement d'une feuille continue étant caractérisé en ce que
chacun de ces cylindres (3, 4) comporte un premier moyen superficiel (5) pour former dans la partie d'entrée de feuille continue une empreinte d'un profil de raidissement ; et
chacun de ces cylindres (3, 4) comportant un second moyen superficiel (6) pour éliminer à nouveau indirectement le profil de raidissement de la partie d'entrée de la feuille continue en raison de la rigidité propre de la bande continue.

10. Dispositif de traitement d'une feuille continue selon la revendication 9, qui est par ailleurs caractérisé en ce que ce second moyen superficiel (6) élimine à nouveau le profil de raidissement de la partie d'entrée de la bande continue avant que les moyens de coupe (7, 8, 11) sectionnent la partie d'entrée de la feuille continue.

11. Dispositif de traitement d'une feuille continue selon la revendication 9, dans lequel les moyens de coupe (7, 8, 11) sectionnent la partie d'entrée de la feuille continue afin de former un morceau de feuille (2) qui s'éloigne de cette zone de contact entre cylindres et qui est par ailleurs caractérisé par un moyen de transport (13) destiné à évacuer ce morceau de feuille (2) de la zone de contact entre cylindres, ce moyen de transport (13) comprenant des organes (10) qui ont des surfaces superficielles mobiles qui entrent en contact avec les morceaux de feuille (2) et les transportent, ces surfaces mobiles et la zone de contact entre cylindres déterminant entre eux un espace ouvert, ce premier organe superficiel (5) transporte la partie d'entrée de la feuille continue dans cet espace ouvert et vers ces surfaces mobiles, ces seconds moyens superficiels (6) éliminant le profit de raidissement de la partie d'entrée de la feuille continue avant que la partie d'entrée de la feuille continue se déplace sur une distance prescrite (X) dans cet espace ouvert entre cette zone de contact entre cylindres et ces surfaces mobiles.

12. Appareil de traitement d'une feuille continue selon la revendication 9, caractérisé par ailleurs en ce que ces premiers moyens superficiels (5) comprennent au moins une bande (5) qui est disposée dans la direction de la circonférence sur ce premier cylindre de coupe (3) et au moins une bande (5) qui est décalée axialement par rapport à la position de la bande (5) située sur le premier cylindre de coupe (3) et qui est disposée dans la direction de la circonférence sur ce second cylindre de coupe (4).
